# EUROPÄISCHE PATENTSCHRIFT

(11) **EP 0 600 153 B1**
(45) Veröffentlichungstag und Bekanntmachung des Hinweises auf die Patenterteilung: **26.04.1995**
(21) Anmeldenummer: 93110759.3
(22) Anmeldetag: 06.07.1993
(51) Int. Cl.: H01R 13/207, H01R 9/09

(54) **Kontakthülse**
Contact sleeve
Douille de contact

(30) Priorität: 02.12.1992 DE 4240452
(43) Veröffentlichungstag der Anmeldung: 08.06.1994
(73) Patentinhaber: VDO Adolf Schindling AG, D-60487 Frankfurt (DE)
(72) Erfinder: Harji, Haiderali, D-65824 Schwalbach (DE); Gutmann, Franz, D-60388 Frankfurt (DE); Eckhardt, Werner, D-65824 Schwalbach (DE)
(74) Vertreter: Klein, Thomas, Dipl.-Ing. (FH)

(56) Entgegenhaltungen:
- DE-A- 4 039 625
- DE-C- 1 137 263
- DE-U- 8 613 605
- GB-A- 2 177 553

## Beschreibung

Die Erfindung bezieht sich auf eine Kontakthülse zum Einsetzen in eine Ausnehmung eines Gehäuse- oder Trägerbauteils eines Meßwerks, die mit den Meßwerk elektrisch leitend verbindbar ist, wobei über die Kontakthülse eine Kontakt- bzw. Befestiungsschraube in die Ausnehmung einschraubbar ist, durch die eine Leiterplatte in Anlage an einen stirnseitigen Mündungsbereich der Ausnehmung anpreßbar ist und wobei ein Leiterbahnbereich der Leiterplatte mit der Kontakthülse elektrisch leitend verbindbar ist.

Bei einer derartigen Kontakthülse ist es bekannt, mittels der Kontaktschraube eine Kontaktierung eines Leiterbahnbereichs der Leiterplatte mit der Kontakthülse herzustellen. Dabei liegt die Kontaktschraube mit ihren Schraubenkopf auf der dem Gehäusebauteil abgewandten Seite der Leiterplatte auf der Leiterbahn auf.

Aufgabe der Erfindung ist es, eine Kontakthülse der eingangs genannten Art zu schaffen, die eine hohe Kontaktzuverlässigkeit gewährleistet und unverändert für die verschiedensten Anordnungen des Leiterbahnbereichs auf der Leiterplatte verwendbar ist.

Diese Aufgabe wird erfindungsgemäß dadurch gelöst, daß die Kontakthülse an ihrem der Leiterplatte zugewandten Ende eine sich etwa radial nach außen erstreckende flanschartige Erweiterung aufweist, die sich in den stirnseitigen Mündungsbereich der Ausnehmung zwischen Gehäuse- oder Trägerbauteil und darauf anpreßbarer Leiterplatte erstreckt.

Diese Ausbildung ermöglicht es, den Leiterbahnbereich zum einen auf der dem Gehäusebauteil abgewandten Seite anzuordnen, wobei die Schraube sowohl als Kontaktschraube als auch als Befestigungsschraube dient.

In einer anderen Möglichkeit ist der Leiterbahnbereich auf der dem Gehäusebauteil zugewandten Seite angeordnet. In diesen Fall liegt die flanschartige Erweiterung großflächig an dem Leiterbahnbereich an und stellt so den Kontakt sicher her. Die Schraube hat in diesem Fall nur die Funktion zur Befestigung der Leiterplatte an dem Gehäusebauteil und zum Aufpressen des Leiterbahnbereichs auf die flanschartige Erweiterung.

Die flanschartige Erweiterung dient aber nicht nur zur Kontaktierung, sondern bildet gleichzeitig einen Montageanschlag beim Einsetzen der Kontakthülse in die Ausnehmung des Gehäusebauteils.

Weiterhin wirkt die flanschartige Erweiterung in bestimmten Umfang als Federarm und wird beim Aufschrauben der Schraube zwischen dem Gehäusebauteil und der Leiterplatte verspannt, wodurch sowohl die Kontaktsicherheit erhöht wird als auch Herstellungstoleranzen ausgeglichen werden können.

Besonders einfach herstellbar ist die Kontakthülse, wenn die flanschartige Erweiterung durch einen oder mehrere radial nach außen gerichtete Lappen gebildet ist. Dadurch kann die Kontakthülse aus einem zu einer Hülse gebogenen Blechteil bestehen, in dessen Endbereich Lappen bildende axiale Einschnitte vorhanden sind, die ein radial nach außen Umbiegen der Lappen ermöglichen. Diese Ausbildung verbessert auch das Federverhalten und damit die Kontaktsicherheit der Erweiterung.

Die Kontaktschraube ist vorzugsweise mit ihrem gegenüber dem Schraubenschaft radial sich erweiternden Schraubenkopf an den auf der dem Gehäuse- oder Trägerbauteil abgewandten Seite der Leiterplatte angeordneten Leiterbahnbereich anpreßbar.

Zur Erhöhung der Kontaktsicherheit und zum Schutz des Leiterbahnbereichs gegen Abrieb kann zwischen Schraubenkopf und Leiterbahnbereich eine Kontaktlochscheibe angeordnet sein, wobei die Kontaktsicherheit noch erhöht wird, wenn zwischen Schraubenkopf und Kontaktlochscheibe eine Federscheibe anordenbar ist.

Ist die Ausnehmung durchgehend und die Kontakthülse sich durch die gesamte Ausnehmung erstreckend ausgebildet, wobei flanschartige Erweiterungen sich in beide stirnseitigen Mündungsbereiche der Ausnehmung erstrecken, so können die beiden Varianten der Leiterplattenkontaktierungen an jedem Ende der Ausnehmung angewandt werden. Dies führt dazu, daß eine einzige Ausführung einer Kontakthülse für die verschiedensten Anbauvarianten der Leiterplatte verwendet werden können, so daß eine kostengünstige Herstellung und Lagerhaltung der Kontakthülse möglich ist.

Erstreckt sich die flanschartige Erweiterung radial nach außen unter einem spitzen Winkel zum stirnseitigen Mündungsbereich des Gehäuse- oder Trägerbauteils, so wird die Federwirkung der flanschartigen Erweiterung und damit die Kontaktsicherheit noch erhöht.

Ausnehmung und Kontakthülse können einen kreisförmigen oder auch einen mehreckigen, insbesondere quadratischen Querschnitt aufweisen. Dabei hat der mehreckige Querschnitt den Vorteil, daß durch ihn gleichzeitig eine formschlüssige Sicherung gegen Verdrehen um die Längsachse der Kontakthülse in der Ausnehmung gegeben ist.

Besitzt die Kontakthülse einen durchgehenden Längsschlitz, kann auf einfache Weise durch das Einschrauben der Kontakt- bzw. Befestigungsschraube ein Spreizen und damit ein lagesicherndes Festpressen der Kontakthülse in der Ausnehmung erreicht werden.

Bei einer Kontakthülse mehreckigen Querschnitts erstreckt sich vorzugsweise der Längsschlitz entlang einer Ecke der Kontakthülse.

Zur Einschraubbarkeit der Schraube in die Kontakthülse kann in einer Ausführungsform die Kontakt- bzw. Befestigungsschraube in die Kontakthülse selbstschneidend bzw. gewindefurchend einschraubbar sein. Dies ist besonders gut möglich, wenn die Innenwand der Kontakthülse und/oder die der Leiterbahn zugewandte Fläche des Kontaktflansches mit einer gut leitfähige, leicht plastisch verformbaren Schicht, wie z. B. einer Zinnschicht, versehen ist. Diese Schicht ist vorzugsweise aus einem Werkstoff, der zusätzlich einen niedrigen Übergangswiderstand besitzt und nicht oxidierend ist.

Durch die leichte plastische Verformbarkeit wird sowohl im Bereich des Schraubenschafts als auch im Bereich der flanschartigen Erweiterung eine Formanpassung der aneinanderliegenden Teile und damit eine hohe Kontaktsicherheit erreicht.

Eine weitere Ausführungsform für die Einschraubbarkeit der Schraube besteht darin, daß an der Innenwand der Kontakthülse zumindest ein radial nach innen gerichteter Vorsprung zum Eingriff in den Gewindegang der Kontakt- bzw. Befestigungsschraube ausgebildet ist. Um die Kontaktsicherheit zu erhalten, sind vorzugsweise mehrere Vorsprünge entsprechend der Steigung des Gewindegangs der Kontakt- bzw. Befestigungsschraube höhen- und seitensetzt ausgebildet.

Zur Sicherung der Kontakthülse in der Ausnehmung gegen Verdrehen um die Längsachse und/oder gegen axiales Verschieben kann die Kontakthülse mit Kraft- und/oder Reib- und/oder Formschluß in die Ausnehmung einsetzbar sein. Dazu kann die Kontakthülse an ihrer äußeren Mantelfläche mit einer Aufrauhung versehen sein, die z. B. durch eine Rändelung gebildet ist.

Eine andere Möglichkeit besteht darin, daß die Kontakthülse einen von ihrer äußeren Mantelfläche hervorstehenden Vorsprung aufweist.

Auch kann die Kontakthülse einen von ihrer äußeren Mantelfläche abstehenden federnden Arm aufweisen.

Weiterhin kann die Kontaktfläche an ihrer äußeren Mantelfläche eine Öffnung aufweisen, in die ein entsprechender von der Innenwand der Ausnehmung hervorstehender Ansatz eingreifbar ist.

Zum Anschluß des Meßwerkes kann die Kontakthülse eine Kontaktfahne aufweisen. Ist dabei die Kontaktfahne durch Herausbiegen eines teilausgestanzten Wandabschnitts aus der Mantelfläche der Kontakthülse gebildet, so ist für die Kontaktfahne kein zusätzlicher Materialbedarf erforderlich.

Ausführungsbeispiele der Erfindung sind in der Zeichnung dargestellt und werden im folgenden näher beschrieben. Es zeigen:
- Fig. 1: eine Seitenansicht eines Meßinstruments im Teilschnitt.
- Fig. 2: eine Draufsicht des Meßinstruments nach Fig. 1.
- Fig. 3: eine Perspektivansicht eines zweiten Meßinstruments.
- Fig. 4: eine Seitenansicht eines ersten Ausführungsbeispiels einer Kontakthülse.
- Fig. 5: eine Draufsicht der Kontakthülse nach Fig. 4.
- Fig. 6: eine Seitenansicht eines zweiten Ausführungsbeispiels einer Kontakthülse.
- Fig. 7: eine Draufsicht der Kontakthülse nach Fig. 6.
- Fig. 8: eine Schnittansicht eines ersten Ausführungsbeispiels der Kontaktierung einer Kontakthülse mit einer Leiterplatte.
- Fig. 9: eine Schnittansicht eines ersten Ausführungsbeispiels der Kontaktierung einer Kontakthülse mit einer Leiterplatte.
- Fig. 10: eine Schnittansicht eines ersten Ausführungsbeispiels der Kontaktierung einer Kontakthülse mit einer Leiterplatte.

Das in den Fig. 1, 2 und 3 dargestellte Meßinstrument ist ein Meßwerk mit einem Wicklungen 4 tragenden Wicklungsträger 1 mit seitlich dazu angeordneten Trägerarmen 2 zur Befestigung einer Leiterplatte sowie gegebenenfalls auch zur Befestigung des Meßinstruments an einen Träger.

Innerhalb der Wicklungen 4 ist ein nicht dargestellter Dauermagnet in Abhängigkeit von der Bestromung der Wicklungen drehbar gelagert, von dem eine Zeigerachse 5 nach außerhalb der Wicklungen ragt. In den Trägerarmen 2 sind axial zur Zeigerachse 5 durchgehende Ausnehmungen 6 bzw. 6′ ausgebilet, in denen Kontakthülsen 7 bzw. 7′ eingesetzt sind.Die Kontakthülsen 7 und 7′ weisen seitlich hervorstehende Kontaktfahnen 8 auf, mit denen die Wicklungsenden 9 verbunden sind.

An ihren beiden Enden sind die Kontakthülsen 7 und 7′ mit flanschartig nach außen gerichteten Lappen 10 versehen, die sich etwa radial entlang des stirnseitigen Mündungsbereichs der Ausnehmungen 6 und 6′ erstrecken.

Wie in den Fig. 8 bis 10 zu sehen ist, ist auf die Stirnseite der Trägerarme 2 eine Leiterplatte 11, 11′ bzw. 11˝ aufgelegt und durch eine Befestigungsschraube 12 befestigt. Diese Befestigungsschraube 12 durchragt eine Ausnehmung 13 in der Leiterplatte 11, 11′ bzw. 11˝ und ist mit ihrem Schaft 14 in die Kontakthülse 7′ eingeschraubt. Dabei ist die Befestigungsschraube 12 eine selbstschneidende Schraube, die mit ihrem Gewindegang in die Innenwand der Kontakthülse 7′ einschneidet. Mit ihrem Schraubenkopf 15 preßt die Befestigungsschraube 12 die Leiterplatte 11, 11′ bzw. 11˝ über die zwischen Trägerarm 2 und Leiterplatte 11, 11′ bzw. 11˝ sich erstreckenden Lappen 10 der Kontakthülse 7′ auf den die Ausnehmung 6 umgebenden stirnseitigen Mündungsbereich des Trägerarms 2.

In Fig. 9 ist die Leiterplatte 11′ eine flexible Leiterplatte, zwischen der und den Lappen 10 noch eine Stützplatte 16 angeordnet ist.

In den Fig. 8 und 9 ist der kupferkaschierte Leiterbahnbereich 17 der Leiterplatten 11 und 11′ auf der dem Schraubenkopf 15 zugewandten Seite angeordnet. Der Schraubenkopf 15 liegt dabei über eine auf dem Leiterbahnbereich 17 aufliegende Kontaktlochscheibe 18 und eine Federscheibe 19 auf dem Leiterbahnbereich 17 auf. Über diese Scheiben 18 und 19 sowie die aus elektrisch leitendem Werkstoff bestehende gleichzeitig als Kontaktschraube dienende Befestigungsschraube 12 ist der Leiterbahnbereich 17 leitend mit der Kontakthülse 7′ verbunden.

In Fig. 10 ist der Leiterbahnbereich 17 auf der dem Schraubenkopf 15 abgewandten Seite der Leiterplatte 11˝ angeordnet und liegt direkt auf den Lappen 10 der Kontakthülse 7′ auf. Die elektrisch leitende Verbindung vom Leiterbahnbereich zur Kontakthülse 7′ erfolgt dabei direkt.

In den Fig. 4 und 5 sowie 6 und 7 sind zwei Ausführungsformen der Kontakthülsen 7 und 7′ dargestellt.

Die in den Fig. 4 und 5 dargestellte Kontakthülse 7′, die für das Meßinstrument gemäß Fig. 3 und die Ausführungsbeispiele der Figuren 8 bis 10 vorgesehen ist, besitzt einen quadratischen Querschnitt und entlang ihrer einen Ecke einen Längsschlitz 20. Diese Kontakthülse 7′ ist zum Einsetzen in eine Ausnehmung 6′ entsprechenden quadratischen Querschnitts vorgesehen. Dabei wird die Kontakthülse 7′in dem dargestellten Zustand mit am unteren Ende axial gerichteter Lappen 10 in die Ausnehmung 6′ eingeführt und anschließend diese unteren Lappen 10 entsprechend der oberen Lappen etwa rechtwinklig abgebogen. Damit bilden sowohl die am oberen als auch die am unteren Ende der Kontakthülse ausgebildeten Lappen 10 Anschläge, die an den sich etwa radial entlang der beidseitigen stirnseitigen Mündungsbereiche der Ausnehmung 6′ sich erstreckenden Flächen des Trägerarms anliegen.

Zur weiteren Sicherung der Kontakthülse 7′ in der Ausnehmung 6′ ist die äußere Mantelfläche der Kontakthülse 7′ in ihren beiden Endbereichen mit einer Rändelung 21 versehen, so daß die Kontakthülse 7′ bei eingeschraubter die Kontakthülse 7′ spreizender Befestigungsschraube 12 mit Kraft- und Reibschluß an der Wand der Ausnehmung 6′ in Anlage ist. Die Befestigungsschraube 12 wird dabei selbstschneidend in die Kontakthülse 7′ eingeschraubt.

Die in den Fig. 6 und 7 dargestellte Kontakthülse 7, die für das Meßinstrument gemäß der Fig. 1 und 2 vorgesehen ist, besitzt entsprechend der ihr zugeordneten Ausnehmung 6 einen runden Querschnitt mit einem Längsschlitz 20. Das Einsetzen und axiale Sichern der Kontakthülse 7 durch das Umbiegen der Lappen 10 erfolgt wie beim Ausführungsbeispiel gemäß der Fig. 4 und 5. Die zusätzliche Sicherung der Kontakthülse 7 in der Ausnehmung 6 erfolgt durch mittels Ausklinkungen hergestellten von der äußeren Mantelfläche der Kontakthülse 7 hervorstehenden federnden Armen 21, die sich mit ihrem freien Ende in die Wand der Ausnehmung 6 einkrallen können.

Beide Ausführungsbeispiele der Kontakthülsen 7 und 7′ sind durch Stanzen aus Blech hergestellt und besitzen seitlich hervorstehende Kontaktfahnen 8. Dabei ist bei dem in den Fig. 6 und 7 dargestellten Ausführungsbeispiel die Kontaktfahne 8 durch Herausbiegen eines teilausgestanzten Wandabschnitts aus der Mantelfläche der Kontakthülse 7 gebildet.

Die Kontakthülse 7 besitzt weiterhin durch Eindrückungen hergestellte, radial nach innen gerichtete Vorsprünge 23, die entsprechend der Steigung des Gewindegangs der Befestigungsschraube 12 höhen- und seitenversetzt ausgebildet sind. Sie bilden dadurch ein Gewinde, in das die Befestigungsschraube 12 mit ihrem Gewinde einschraubbar ist. Die Lappen 10 der Kontakthülse 7 erstrecken sich, wie insbesondere in Fig. 1 zu sehen ist, unter einen spitzen Winkel zum stirnseitigen Mündungsbereich des Trägerarms, so daß sie im zusammengebauten Zustand mit federnder Vorspannung an der Leiterplatte 11 anliegen.

Wie die Ausführungsbeispiele insbesondere in den Fig. 1 und 3 zeigen, sind Lappen 10 an beiden Enden der Kontakthülsen 7 bzw. 7′ angeordnet, so daß Leiterplatten 11, 11′ oder 11˝ wahlweise auf der Vorderseite oder auf der Rückseite des Meßwerks anordenbar sind.

## Patentansprüche

1. Kontakthülse (7, 7′) zum Einsetzen in die Ausnehmung (6, 6′) eines Gehäuse- oder Trägerbauteils eines Meßwerks, die mit dem Meßwerk elektrisch leitend verbindbar ist, wobei über die Kontakthülse eine Kontakt- bzw. Befestigungsschraube (12) in die Ausnehmung einschraubbar ist, durch die eine Leiterplatte (11, 11′, 11˝) in Anlage an einen stirnseitigen Mündungsbereich der Ausnehmung anpreßbar ist und wobei ein Leiterbahnbereich der Leiterplatte mit der Kontakthülse elektrisch leitend verbindbar ist, dadurch gekennzeichnet, daß die Kontakthülse (7, 7′) an ihrem der Leiterplatte (11, 11′, 11˝) zugewandten Ende eine sich etwa radial nach außen erstreckende flanschartige Erweiterung aufweist, die sich in den stirnseitigen Mündungsbereich der Ausnehmung (6, 6′) zwischen Gehäuse- oder Trägerbauteil (2) und darauf anpreßbarer Leiterplatte (11, 11′, 11˝) erstreckt.

2. Kontakthülse nach Anspruch 1, dadurch gekennzeichnet, daß die flanschartige Erweiterung durch einen oder mehrere radial nach außen gerichtete Lappen (10) gebildet ist.

3. Kontakthülse nach einem der vorhergehenden Ansprüche, dadurch gekennzeichnet, daß die Kontaktschraube (12) mit ihrem gegenüber dem Schraubenschaft (14) radial sich erweiternden Schraubenkopf (15) an den auf der dem Gehäuse- oder Trägerbauteil (2) abgewandten Seite der Leiterplatte (11, 11′) angeordneten Leiterbahnbereich (17) anpreßbar ist.

4. Kontakthülse nach Anspruch 3, dadurch gekennzeichnet, daß zwischen Schraubenkopf (15) und Leiterbahnbereich (17) eine Kontaktlochscheibe (18) anordenbar ist.

5. Kontakthülse nach Anspruch 4, dadurch gekennzeichnet, daß zwischen Schraubenkopf (15) und Kontaktlochscheibe (18) eine Federscheibe (19) anordenbar ist.

6. Kontakthülse nach einem der vorhergehenden Ansprüche, dadurch gekennzeichnet, daß die Ausnehmung (6, 6′) durchgehend und die Kontakthülse (7, 7′) sich durch die gesamte Ausnehmung (6, 6′) erstreckend ausgebildet ist, wobei flanschartige Erweiterungen sich in beide stirnseitigen Mündungsbereiche der Ausnehmung (6, 6′) erstrecken.

7. Kontakthülse nach einem der vorhergehenden Ansprüche, dadurch gekennzeichnet, daß die flanschartige Erweiterung sich radial nach außen unter einem spitzen Winkel zum stirnseitigen Mündungsbereich des Gehäuse- oder Trägerbauteils (2) erstreckt.

8. Kontakthülse nach einem der vorhergehenden Ansprüche, dadurch gekennzeichnet, daß Ausnehmungen (6, 6′) und Kontakthülse (7, 7′) einen kreisförmigen Querschnitt besitzen.

9. Kontakthülse nach einen der Ansprüche 1 bis 7, dadurch gekennzeichnet, daß Ausnehmung (6′) und Kontakthülse (7′) einen mehreckigen Querschnitt besitzt.

10. Kontakthülse nach Anspruch 9, dadurch gekennzeichnet, daß Ausnehmung (6′) und Kontakthülse (7′) einen quadratischen Querschnitt besitzen.

11. Kontakthülse nach einem der vorhergehenden Ansprüche, dadurch gekennzeichnet, daß die Kontakthülse (7, 7′) einen durchgehenden Längsschlitz (20) besitzt.

12. Kontakthülse nach einem der Ansprüche 9 und 11, dadurch gekennzeichnet, daß der Längsschlitz (20) sich entlang einer Ecke der Kontakthülse (7′) erstreckt.

13. Kontakthülse nach einem der vorhergehenden Ansprüche, dadurch gekennzeichnet, daß die Kontakt- bzw. Befestigungsschraube (12) in die Kontakthülse (7′) selbstschneidend bzw. gewindefurchend einschraubbar ist.

14. Kontakthülse nach einem der vorhergehenden Ansprüche, dadurch gekennzeichnet, daß die Innenwand der Kontakthülse (7′) und/oder die der Leiterbahn (17) zugewandte Fläche des Kontaktflansches mit einer gut leitfähigen, leicht plastisch verformbaren Schicht versehen ist.

15. Kontakthülse nach einem der vorhergehenden Ansprüche, dadurch gekennzeichnet, daß an der Innenwand der Kontakthülse (7) zumindest ein radial nach innen gerichteter Vorsprung (23) zum Eingriff in den Gewindegang der Kontakt- bzw. Befestigungsschraube (12) ausgebildet ist.

16. Kontakthülse nach Anspruch 15, dadurch gekennzeichnet, daß mehrere Vorsprünge (23) entsprechend der Steigung des Gewindegangs der Kontakt- bzw. Befestigungsschraube (12) höhen- und seitenversetzt ausgebildet sind.

17. Kontakthülse nach einem der vorhergehenden Ansprüche, dadurch gekennzeichnet, daß die Kontakthülse (7, 7′) mit Kraft- und/oder Reib- und/oder Formschluß in die Ausnehmung (6, 6′) einsetzbar ist.

18. Kontakthülse nach Anspruch 17, dadurch gekennzeichnet, daß die Kontakthülse (7′) an ihrer äußeren Mantelfläche mit einer Aufrauhung versehen ist.

19. Kontakthülse nach Anspruch 18, dadurch gekennzeichnet, daß die Kontakthülse (7′) an ihrer äußeren Mantelfläche mit einer Rändelung versehen ist.

20. Kontakthülse nach Anspruch 17, dadurch gekennzeichnet, daß die Kontakthülse einen von ihrer äußeren Mantelfläche hervorstehenden Vorsprung aufweist.

21. Kontakthülse nach Anspruch 17, dadurch gekennzeichnet, daß die Kontakthülse (7) einen von ihrer äußeren Mantelfläche abstehenden federnden Arm (21) aufweist.

22. Kontakthülse nach Anspruch 17, dadurch gekennzeichnet, daß die Kontakthülse an ihrer äußeren Mantelfläche eine Öffnung aufweist, in die ein entsprechender von der Innenwand der Ausnehmung hervorstehender Ansatz eingreifbar ist.

23. Kontakthülse nach einem der vorhergehenden Ansprüche, dadurch gekennzeichnet, daß die Kontakthülse (7, 7′) eine Kontaktfahne (8) zum Anschluß des Meßwerks aufweist.

24. Kontakthülse nach Anspruch 23, dadurch gekennzeichnet, daß die Kontaktfahne (8) durch Herausbiegen eines teilausgestanzten Wandabschnittes aus der Mantelfläche der Kontakthülse (7) gebildet ist.

## Claims

1. Contact sleeve (7, 7′) for insertion into the cutout (6, 6′) of a housing component or carrier component of a measuring instrument, which is connected so as to be electrically conductive to the measuring instrument, and that via the contact sleeve a contact or fixing screw (12) is screwed into the cutout by means of which a conductor plate (11, 11′, 11˝) is pressed to abut a mouth area at the end of the cutout, and that a conducting track of the conductor plate is connectible to the contact sleeve so as to be electrically conductive, **characterized in that** the contact sleeve (7, 7′) has at its end facing towards the conductor plate (11, 11′, 11˝) a flangelike widening, which extends approximately radially outwards and which extends in the mouth area at the end of the cutout (6, 6′) between housing component or carrier component (2) and the conductor plate (11, 11′, 11˝) which is pressed against it.

2. Contact sleeve according to claim 1, **characterized in that** the flangelike widening is formed by one or more flaps (10) which are oriented radially outward.

3. Contact sleeve according to one of the above claims, **characterized in that** the contact screw (12) is pressed with its screw head (15), which widens radially relative to the screw shaft (14), against the conducting track area (17) located on the side of the conductor plate (11, 11′) which is facing away from the housing component or the carrier component (2).

4. Contact sleeve according to claim 3, **characterized in that** a perforated contact disc (18) can be fitted between the screw head (15) and the conductor track area (17).

5. Contact sleeve according to claim 4, **characterized in that** a spring washer (19) can be fitted between screw head (15) and perforated contact disc (18).

6. Contact sleeve according to one of the above claims, **characterized in that** the cutout (6, 6′) is designed to be continuous, and the contact sleeve (7, 7′) is designed to extend through the entire cutout (6, 6′), and that flangelike widenings extend into both mouth areas at the end of the cutout (6, 6′).

7. Contact sleeve according to one of the above claims, **characterized in that** the flangelike extension extends radially outwards at an acute angle to the mouth area at the end of the housing component or the carrier component (2).

8. Contact sleeve according to one of the above claims, **characterized in that** the cutouts (6, 6′) and the contact sleeve (7, 7′) are cross-sectionally circular.

9. Contact sleeve according to one of claims 1 to 7, **characterized in that** the cutout (6′) and the contact sleeve (7′) are cross-sectionally polygonal.

10. Contact sleeve according to claim 9, **characterized in that** the cutout (6′) and the contact sleeve (7′) are cross-sectionally square.

11. Contact sleeve according to one of the above claims, **characterized in that** the contact sleeve (7, 7′) comprises a continuous longitudinal slit (20).

12. Contact sleeve according to one of claims 9 and 11, **characterized in that** the longitudinal slit (20) extends along one corner of the contact sleeve (7′).

13. Contact sleeve according to one of the above claims, **characterized in that** the contact or fixing screw (12) is screwed into the contact sleeve (7′) in a self-tapping or thread-cutting manner.

14. Contact sleeve according to one of the above claims, **characterized in that** the inside wall of the contact sleeve (7′) and/or the surface of the contact flange facing towards the conductor track (17) is provided with a well ducting and easily plastically deformed coating.

15. Contact sleeve according to one of the above claims, **characterized in that** the inner wall of the contact sleeve (7) comprises at least one radially inward oriented protrusion (23) for engaging the thread of the contact screw or the fixing screw (12).

16. Contact sleeve according to claim 15, **characterized in that** a plurality of protrusions (23) are offset in height or latitude to correspond with the rise of the thread of the contact screw or the fixing screw (12).

17. Contact sleeve according to one of the above claims, **characterized in that** the contact sleeve (7, 7′) is insertible into the recess (6, 6′) with a power and/or friction and/or positive seal.

18. Contact sleeve according to claim 17, **characterized in that** the contact sleeve (7′) is provided with a roughening on its outer casing surface.

19. Contact sleeve according to claim 18, **characterized in that** the contact sleeve (7′) is provided with a knurl on its outer casing surface.

20. Contact sleeve according to claim 17, **characterized in that** the contact sleeve comprises a protrusion from its outer casing surface.

21. Contact sleeve according to claim 17, **characterized in that** the contact sleeve (7) comprises a springy arm (21) which protrudes from its outer casing surface.

22. Contact sleeve according to claim 17, **characterized in that** the contact sleeve comprises on its outer casing surface an opening into which engages a respective extension which protrudes from the inside wall of the cutout.

23. Contact sleeve according to one of the above claims, **characterized in that** the contact sleeve (7, 7′) comprises a contact lug (8) for connection to the measuring instrument.

24. Contact sleeve according to one of the above claims, **characterized in that** the contact lug (8) is formed by bending out a partially punched-out wall section from the casing surface of the contact sleeve (7).

## Revendications

1. Douille de contact (7, 7′) conçue pour être insérée dans l'évidement (6, 6′) d'une pièce structurelle formant le boîtier ou le support d'un mécanisme mesureur, ladite douille pouvant être mise en liaison électriquement conductrice avec le mécanisme mesureur, une vis respective (12) de contact ou de fixation pouvant être vissée dans l'évidement par l'intermédiaire de la douille de contact, vis au moyen de laquelle une plaquette (11, 11′, 11˝) à circuits imprimés peut être pressée à plat contre une zone d'embouchure extrême de l'évidement, et une zone à piste conductrice de la plaquette à circuits imprimés pouvant être mise en liaison électriquement conductrice avec la douille de contact, caractérisée par le fait que la douille de contact (7, 7′) présente, à son extrémité tournée vers la plaquette (11, 11′, 11˝) à circuits imprimés, un élargissement du type bride(s) qui s'étend sensiblement vers l'extérieur, dans le sens radial, dans la zone d'embouchure extrême de l'évidement (6, 6′) entre la pièce structurelle (2) formant boîtier ou support, et la plaquette (11, 11′, 11˝) à circuits imprimés pouvant être pressée sur cette dernière.

2. Douille de contact selon la revendication 1, caractérisée par le fait que l'élargissement du type bride(s) est formé par une ou plusieurs patte(s) (10) orientée(s) radialement vers l'extérieur.

3. Douille de contact selon l'une des revendications précédentes, caractérisée par le fait que la vis de contact (12) peut être pressée, par sa tête (15) s'évasant radialement par rapport au fût (14) de ladite vis, contre la zone (17) à piste conductrice située du côté de la plaquette (11, 11′) à circuits imprimés qui est tourné à l'opposé de la pièce structurelle (2) formant boîtier ou support.

4. Douille de contact selon la revendication 3, caractérisée par le fait qu'un disque de contact perforé (18) peut être interposé entre la tête (15) de la vis et la zone (17) à piste conductrice.

5. Douille de contact selon la revendication 4, caractérisée par le fait qu'un disque élastique (19) peut être interposé entre la tête (15) de la vis et le disque de contact perforé (18).

6. Douille de contact selon l'une des revendications précédentes, caractérisée par le fait que l'évidement (6, 6′) est de réalisation ininterrompue et la douille de contact (7, 7′) est réalisée de manière à s'étendre sur tout l'évidement (6, 6′), des élargissements du type brides s'étendant dans les deux zones d'embouchures extrêmes de l'évidement (6, 6′).

7. Douille de contact selon l'une des revendications précédentes, caractérisée par le fait que l'élargissement du type bride(s) s'étend radialement vers l'extérieur, selon un angle aigu, par rapport à la zone d'embouchure extrême de la pièce structurelle (2) formant boîtier ou support.

8. Douille de contact selon l'une des revendications précédentes, caractérisée par le fait que les évidements (6, 6′) et la douille de contact (7, 7′) possèdent une section transversale circulaire.

9. Douille de contact selon l'une des revendications 1 à 7, caractérisée par le fait que l'évidement (6′) et la douille de contact (7′) possèdent une section transversale polygonale.

10. Douille de contact selon la revendication 9, caractérisée par le fait que l'évidement (6′) et la douille de contact (7′) possèdent une section transversale carrée.

11. Douille de contact selon l'une des revendications précédentes, caractérisée par le fait que cette douille de contact (7, 7′) possède une fente longitudinale ininterrompue (20).

12. Douille de contact selon l'une des revendications 9 et 11, caractérisée par le fait que la fente longitudinale (20) s'étend le long d'un coin de la douille de contact (7′).

13. Douille de contact selon l'une des revendications précédentes, caractérisée par le fait que la vis respective (12) de contact ou de fixation peut être vissée dans la douille de contact (7′) avec effet respectif d'autotaraudage ou de taillage de filets.

14. Douille de contact selon l'une des revendications précédentes, caractérisée par le fait que la paroi intérieure de la douille de contact (7′), et/ou la surface de la bride de contact qui est tournée vers la piste conductrice (17), est munie d'une couche à bonne conductivité et à déformabilité plastique aisée.

15. Douille de contact selon l'une des revendications précédentes, caractérisée par le fait qu'au moins une protubérance (23), dirigée radialement vers l'intérieur, est ménagée sur la paroi intérieure de la douille de contact (7) en vue de s'engager dans le filet de la vis respective (12) de contact ou de fixation.

16. Douille de contact selon la revendication 15, caractérisée par le fait que plusieurs protubérances (23) sont réalisées avec décalages vertical et latéral, d'une manière correspondant au pas du filet de la vis respective (12) de contact ou de fixation.

17. Douille de contact selon l'une des revendications précédentes, caractérisée par le fait que cette douille de contact (7, 7′) peut être insérée dans l'évidement (6, 6′) avec blocage par coopération mécanique et/ou par frottement et/ou par concordance de formes.

18. Douille de contact selon la revendication 17, caractérisée par le fait que cette douille de contact (7′) est pourvue d'une structure rugueuse sur la surface extérieure de son enveloppe.

19. Douille de contact selon la revendication 18, caractérisée par le fait que cette douille de contact (7′) est dotée d'un moletage sur la surface extérieure de son enveloppe.

20. Douille de contact selon la revendication 17, caractérisée par le fait que cette douille de contact présente une protubérance saillant au-delà de la surface extérieure de son enveloppe.

21. Douille de contact selon la revendication 17, caractérisée par le fait que cette douille de contact (7) présente un bras élastique (21) débordant de la surface extérieure de son enveloppe.

22. Douille de contact selon la revendication 17, caractérisée par le fait que cette douille de contact comporte, sur la surface extérieure de son enveloppe, un orifice dans lequel peut être inséré un appendice correspondant, faisant saillie au-delà de la paroi intérieure de l'évidement.

23. Douille de contact selon l'une des revendications précédentes, caractérisée par le fait que cette douille de contact (7, 7′) présente une languette de contact (8) en vue du raccordement du mécanisme mesureur.

24. Douille de contact selon la revendication 23, caractérisée par le fait que la languette de contact (8) est formée par coudage, vers l'extérieur, d'une région de paroi partiellement découpée dans la surface de l'enveloppe de la douille de contact (7).
